# EUROPÄISCHE PATENTSCHRIFT

(11) **EP 0 305 665 B1**
(45) Veröffentlichungstag und Bekanntmachung des Hinweises auf die Patenterteilung: **15.04.1992**
(21) Anmeldenummer: 88109600.2
(22) Anmeldetag: 16.06.1988
(51) Int. Cl.: F28F 1/24

(54) **Wärmetauscher mit Lamellenrippen**
Heat exchanger with lamella fins
Echangeur de chaleur avec des ailettes à lamelle

(30) Priorität: 29.08.1987 DE 3728969
(43) Veröffentlichungstag der Anmeldung: 08.03.1989
(73) Patentinhaber: Behr GmbH & Co., D-70469 Stuttgart (DE)
(72) Erfinder: Hesse, Wolfgang, D-7827 Löffingen (DE)
(74) Vertreter: Dreiss, Fuhlendorf, Steimle & Becker, Patentanwälte

(56) Entgegenhaltungen:
- EP-A- 0 079 090
- DE-A- 2 307 059
- DE-A- 2 527 147
- GB-A- 1 174 402
- US-A- 4 428 418

## Beschreibung

Die Erfindung betrifft einen Wärmetauscher mit Lamellenrippen nach dem Oberbegriff des Anspruchs 1 sowie ein verfahren zur Herstellung der Lamellenrippen für einen Wärmetauscher nach Anspruch 1.

Aus der GB-A-1 174 402 ist ein Wärmetauscher mit Lamellenrippen bekannt, bei welchem die Lamellenrippen durch ausgeformte Kragen derselben im Abstand voneinander und parallel zueinander gehalten sind, und die in Durchzügen der Kragen von parallel zueinander verlaufenden Rohren durchdrungen sind, wobei jeweils der Innendurchmesser des Durchzugs an den Außendurchmesser des Rohrs angepaßt ist und am Außenumfang des Rohrs mindestens teilweise anliegt, und am durchgezogenen Rand des Durchzugs am Umfang verteilt Zungen angeordnet sind, deren freie Enden in einem Winkel zum den Durchzug durchragenden Rohr abgewinkelt sind und Distanzanlageflächen für die anschließende Lamellenrippe abgeben.

Bei diesem bekannten Wärmetauscher sind die umgebogenen Zungen des durchgezogenen Kragens bis etwa in die halbe Höhe des Kragens hinein freigeschnitten und die freien Enden der Zungen nach außen abgerundet abgebogen, wie dies insbesondere aus der Figur 7 ersichtlich ist. Dies hat gravierende Nachteile. Der verformte Lamellenkragen liegt nur mit einem Teil der möglichen Anlagefläche am Rohr an, so daß ein verminderter Wärmeübergang gegeben ist. Die abgerundeten Ecken der Zunge liegen nur punkt- oder allenfalls linienförmig an der Nachbarlamelle an, so daß eine Wärmeableitung von der Nachbarlamelle über die mit nur einer sehr geringen Übertragungsfläche anliegenden Zungen praktisch nicht erfolgt und der theoretisch mögliche Wärmeübergang durch diese bekannte Lamellengestaltung praktisch halbiert ist. Darüber hinaus erfolgt durch die gerundet abgebogenen Zungen eine starke Verwirbelung der durchströmenden Kühlluft, so daß ein erhöhter Durchströmungswiderstand auftritt und an dem Kühler insgesamt ein unerwünscht hoher Druckabfall entsteht. Bei Fahrzeugen wird hiermit der Luftwiderstandsbeiwert Cw des gesamten Fahrzeugs verschlechtert, womit sich unter anderem der Kraftstoffverbrauch erhöht.

Aus der DE-A-23 07 059 ist weiter ein Wärmetauscher mit ausgeformten Kragen bekannt, bei dem die freien Enden der Kragen ebenfalls in einem Winkel zum den Durchzug durchragenden Rohr abgewinkelt sind und diese abgewinkelten Flächen Distanzanlageflächen für die anschließenden Lamellenrippen abgeben. Werden bei solchen Wärmetauschern Lamellen mit höherer Festigkeit verwendet, so treten beim Durchziehen der Kragen an den Kragenenden Risse auf, da dort eine relativ große Werkstoffverformung erforderlich ist. Risse in den Lamellenrippen stören den Wärmefluß, erhöhen den Durchströmungswiderstand, fördern die Korrosion und vermindern dadurch die Lebensdauer des Wärmetauschers. Ein anderer, dieselben oben genannten Nachteile aufweisender Wärmetauscher ist auch aus der DE-OS 21 23 722 bekannt. Ferner ist es aus der GB 2 047 399 bekannt, freigestanzte, abgewinkelte Zungen der Lamellenrippen mit den Wärmetauscherrohren zu verlöten. Durch die wenigen, relativ schmalen, abgewinkelten Zungen ist der Wärmefluß aber dennoch stark behindert.

In Vermeidung der geschilderten Nachteile liegt der vorliegenden Erfindung die Aufgabe zugrunde, einen Wärmetauscher gemäß dem Oberbegriff des Anspruchs 1 so auszubilden, daß bei erhöhter Rohrlamellenfestigkeit ein geringerer Luftwiderstand bei gutem Wärmeübergang erreicht wird.

Zur Lösung dieser Aufgabe sieht die Erfindung die kennzeichnenden Merkmale des Anspruchs 1 vor.

Die oben geschilderten Nachteile können durch die Merkmalskombination des Anspruchs 1 vermieden werden. Durch die Distanzanlageflächen wird neben der exakten Abstandseinhaltung gleichzeitig noch durch die Berührungsflächenvergrößerung im Rohrbereich die Wärmeleitung verbessert. Die Zwischenräume zwischen den Lamellenrippen sind sonst frei von Distanzhaltern, so daß die Kühlluft mit optimal geringem Durchströmwiderstand durchstreichen kann. Weiter vorteilhaft ist, daß auch bei größeren Rohrdurchmessern durch die Anordnung einer größeren Anzahl von am Umfang verteilten Zungen, Lamellenmaterial hoher Festigkeit verarbeitet werden kann, wobei die erforderliche Verformung optimal niedrig gehalten werden kann; bei der Verarbeitung von Lamellenrippen-Werkstoffen höherer Festigkeit tritt daher keine Rißbildung auf, insbesondere bei der Formung der Kragen in den abgewinkelten Zungen. Insbesondere kann hier durch ein- oder mehrmaliges Auswalzen praktisch federhart verfestigtes Material ohne Gefahr der Rißbildung verarbeitet werden. Die abgewinkelten Zungen liegen an der Gegenlamelle an und können so zur Wärmeabführung mit beitragen. Neben der Funktion "Abstandshalter" kommt somit noch ein weiterer Vorteil der besseren Wärmeübertragung hinzu, da hier praktisch Wärme des die Lamelle durchragenden Rohrs von beiden Lamellenseiten her übertragen werden kann. Dadurch, daß die größte Außenabmessung der Ausstanzung vor dem Durchziehen kleiner ist als der Außendurchmesser des Rohres, wird gewährleistet, daß der gesamte durchgezogene Kragen am Rohr anliegt und so ein optimaler Wärmeübergang erreicht ist.

Zur Herstellung der Lamellenrippen für einen Wärmetauscher gemäß Anspruch 1 wird die Lamellenrippe zuerst mit sternförmigen Ausstanzungen versehen, dann werden die Ränder dieser Ausstanzungen mit ihren durch die Sternform gebildeten Zungen um 90° mittels Durchziehstempeln zu Kragen durchgezogen, und anschließend werden die Zungen über mindestens einen wesentlichen Teil ihrer Länge zur Bildung der Distanzanlageflächen nach außen abgewinkelt, wobei der Abstand der Distanzanlageflächen von der Lamellengrundfläche durch ein Kalibrierpressen bei allen so gebildeten Kragen der Lamellen gleichgemacht wird. Dadurch, daß die Zungen bei der Herstellung freigestanzt und dazu die Außenkontur der Ausstanzung sternartig ausgebildet ist, braucht der Lamellenrippen-Werkstoff beim Durchziehen zur Bildung des Kragens nicht sehr stark verformt werden, so daß auch härteres Rippenmaterial verwendet werden kann, um so Kühlerbeschädigungen im robusten Betrieb und bei Reinigungsarbeiten möglichst gering zu halten.

Die Erfindung wird mit ihren Vorteilen anhand der beigefügten Zeichnungen in der nachstehenden Beschreibung zweier Ausführungsbeispiele näher erläutert. In den beigefügten Zeichnungen zeigt:
- Figur 1: eine Teildraufsicht auf eine Ausstanzung einer Lamellenrippe,
- Figur 2: einen Teilschnitt entlang der Linie II-II in Figur 1,
- Figuren 3, 4: den Figuren 1 und 2 entsprechende Darstellungen des zweiten Arbeitsschrittes nach dem Durchziehen des Rands der Ausstanzung,
- Figuren 5, 6: den Figuren 1 und 2 bzw. 3 und 4 entsprechende Darstellungen des letzten Arbeitsgangs beim Herstellen der Lamellenrippen mit umgebogenen Zungen, wobei in Figur 6 das einen Wärmeträger führende Rohr eingezeichnet ist und
- Figuren 7 bis 12: den Figuren 1 bis 6 entsprechende Darstellungen einer anderen Ausführungsform mit kleinerer Ausstanzung und entsprechend weniger am Umfang der Ausstanzung angeordneten Zungen.

Für alle entsprechenden Teile werden in der nachfolgenden Beschreibung die gleichen Bezugszeichen verwendet.

In der nur partiell in Draufsicht in Figur 1 dargestellten Lamellenrippe 1 aus Blech ist eine etwa sternförmige Ausstanzung 2 mit am Umfang verteilten Zungen 3 eingebracht. Im Durchziehverfahren ist dann der Randbereich der Ausstanzung 2 mit den Zungen 3 gemäß den Figuren 3 und 4 durchgezogen und bildet so einen in den Ausführungsbeispielen kreisrunden Durchzug 2′ mit einem zylindrischen Teil 4, an den sich die Zungen 3 fluchtend anschließen. Die Zungen 3 selbst werden anschließend gemäß den Figuren 5 und 6 über einen wesentlichen Teil ihrer Länge um 90° abgewinkelt, wobei durch ein Kalibrierpressen der Abstand 5, der durch die Abwinkelung gebildeten Distanzanlageflächen 6 von der Lamellengrundfläche 7 bei allen so gebildeten Kragen 8 der Lamellenrippen gleich gemacht wird.

Die so hergestellten Lamellenrippen 1 werden dann auf parallel zueinander verlaufende Rohre parallel zueinander zur Bildung des Wärmetauschers angeordnet. Durch die Distanzanlageflächen 6 werden die einzelnen Lamellenrippen 1 in gleichem Abstand voneinander gehalten, wobei der Außendurchmesser 10 des Rohrs 9 dem Innendurchmesser 11 des Kragens 8 entspricht. Durch Aufweitung der Rohre 9 wird zur Erzeugung eines guten Wärmeübergangs ein Preßsitz erzeugt.

Beim Ausführungsbeispiel der Figuren 1 bis 6 weist die Ausstanzung 2 sechs Zungen 3 auf, während beim in den Figuren 7 bis 11 dargestellten Ausführungsbeispiel für Lamellenrippen 1 mit Rohren 9 mit kleinerem Durchmesser bei jeder Ausstanzung 2 nur drei Zungen 3 vorgesehen sind. Im Prinzip ist aber die Gestaltung entsprechend der Ausführungsform der Figuren 1 bis 6 so, daß sich eine nähere Beschreibung hier erübrigt.

## Patentansprüche

1. Wärmetauscher mit Lamellenrippen (1), die durch ausgeformte Kragen (8) der Lamellenrippen (1) im Abstand voneinander und parallel zueinander gehalten sind und die in Durchzügen (2') der Kragen (8) von parallel zueinander verlaufenden Rohren (9) durchdrungen sind, wobei jeweils der Innendurchmesser des Durchzugs (2') an den Außendurchmesser des Rohrs (9) angepaßt ist und am Außenumfang des Rohrs (9) mindestens teilweise anliegt, und am durchgezogenen Rand des Durchzugs (2') am Umfang verteilt Zungen (3) angeordnet sind, deren freie Enden in einem Winkel zum den Durchzug (2') durchragenden Rohr (9) abgewinkelt sind und Distanzanlageflächen (6) für die anschließende Lamellenrippe (1) abgeben, **dadurch gekennzeichnet,** daß der Winkel der abgewinkelten Zungen (3) gegenüber dem Rohr (9) 90° beträgt, die größte Außenabmessung der Ausstanzung (2) vor dem Durchziehen kleiner ist als der Außendurchmesser (10) des Rohrs, daß in Abhängigkeit vom Rohrdurchmesser die Anzahl der angeordneten Zungen (3) bei größerem Rohrdurchmesser größer ist als bei kleinerem Rohrdurchmesser, und daß der Abstand (5) der Distanzanlageflächen (6) von der Lamellengrundfläche (7) durch ein Kalibrierpressen bei allen Distanzanlageflächen (6) der Lamellenrippe (1) gleich ist.

2. Verfahren zur Herstellung der Lamellenrippe (1) für einen Wärmetauscher nach Anspruch 1, dadurch gekennzeichnet, daß die Lamellenrippen (1) mit sternförmigen Ausstanzungen (2) versehen, dann die Ränder dieser Ausstanzungen (2) mit ihren durch die Sternform gebildeten Zungen (3) um 90° mittels Durchziehstempeln zu Kragen durchgezogen und anschließend die Zungen (3) über mindestens einen wesentlichen Teil ihrer Länge zur Bildung der Distanzanlageflächen (6) nach außen abgewinkelt werden und daß der Abstand (5) der Distanzanlageflächen (6) von der Lamellengrundfläche (7) durch ein Kalibierpressen bei allen so gebildeten Kragen (8) der Lamellen (1) gleich gemacht wird.

## Claims

1. A heat exchanger having lamella fins (1), which are held at a distance from and parallel to each other by shaped collars (8) on the lamella fins (1) and which are penetrated by pipes (9) running parallel to each other in passages (2') through the collars (8), the internal diameter of the passage (2') in each case matching the external diameter of the pipe (9) and at least partially contacting the external periphery of the pipe (9), wherein tongues (3) are distributed on the periphery of the stripped rim of the passage (2'), the free ends of the tongues (3) are bent at an angle to the pipe (9) projecting through the passage (2'), and that these bent tongues (3) provide spacer locating surfaces (6) for the adjacent parallel lamella fins (1), wherein in relation to the pipe (9) the angle of the bent tongues (3) amounts to 90°, wherein the largest external dimension of the punched-out part (2) is smaller before stripping than the external diameter (10) of the pipe, wherein, depending on the pipe diameter, the number of tongues (3) distributed is higher for a larger pipe diameter than for a smaller pipe diameter, wherein the distance (5) of the spacer locating surfaces (6) from the lamella base surface (7) is the same, by coining all the spacer locating surfaces (6) of the lamella fin (1).

2. A process for producing the lamella fin (1) for a heat exchanger as claimed in claim 1, wherein, the lamella fins (1) are provided with star-shaped punched-out parts (2) the rims of these punched-out parts (2) are then, together with their tongues (3) as formed by the star-shape, stripped through 90° to form collars by means of stripping punches, and the tongues (3) are subsequently bent outward for at least a substantial portion of their length in order to form the spacer locating surfaces (6), wherein the distance (5) of the spacer locating surfaces (6) from the lamella base surface (7) is made the same, by coining all the collars (8) ofthe lamella (1) built that way.

## Revendications

1. Echangeur de chaleur à ailettes à lamelles (1) qui sont maintenues à distance les unes des autres et parallèlement les unes aux autres par des cols (8) réalisés par formage des ailettes à lamelles (1) et dans des soyages (2') des cols (9) desquelles passent des tubes parallèles (9), le diamètre intérieur du soyage (2') étant adapté au diamètre extérieur du tube (9) et étant appliqué au moins partiellement contre la circonférence extérieure du tube (9) et des languettes (3) réparties à la circonférence étant disposées sur le bord soyé du soyage (2'), l'extrémité libre des languettes étant coudée de manière qu'elle inscrive un angle avec le tube (9) passant par le soyage (2') et formant des surfaces d'appui d'entretoisement (6) pour l'ailette suivante à lamelles (1), caractérisé en ce que l'angle que les languettes coudées (3) inscrivent avec le tube (9) est de 90°, la cote extérieure maximale de la découpe (2) à l'emporte-pièce étant inférieure avant le soyage au diamètre extérieur (10) du tube, en ce que le nombre des languettes (3) disposées, qui est fonction du diamètre du tube, est plus grand pour de grands diamètres de tube que pour des petits diamètres de tube et en ce que la distance (5) des surfaces d'appui d'entretoisement (6) à la surface de base (7) de la lamelle est rendue égale au moyen d'une presse à calibrage par frappe pour toute les surfaces d'appui d'entretoisement (6) des ailettes à lamelles (1).

2. Procédé de réalisation de l'ailette à lamelles (1) pour un échangeur de chaleur selon la revendication 1, caractérisé en ce que les ailettes à lamelles (1) reçoivent des découpes en étoile (2) à l'emporte-pièce, ensuite les languettes (3) formées par la forme en étoile des bords de ces découpes (2) sont rabattues de 90° au moyen d'outils de soyage de manière à former un col et ensuite les languettes (3) sont coudées vers l'extérieur sur au moins une partie importante de leur longueur afin de former des surfaces d'appui d'entretoisement (6) et en ce que la distance (5) des surfaces d'appui d'entretoisement (6) à la surface de base de la lamelle (7) est rendue égale au moyen d'une presse à calibrage par frappe pour tous les cols (8) des lamelles (1) ainsi formés.
